# EUROPÄISCHE PATENTSCHRIFT

(11) **EP 0 264 881 B1**
(45) Veröffentlichungstag und Bekanntmachung des Hinweises auf die Patenterteilung: **24.04.1991**
(21) Anmeldenummer: 87115267.4
(22) Anmeldetag: 19.10.1987
(51) Int. Cl.: D21F 1/00

(54) **Bespannung für den Blattbildungsteil einer Papiermaschine**
Fabric for the wet end of a paper-making machine
Toile pour la partie humide d'une machine à papier

(30) Priorität: 20.10.1986 DE 3635632
(43) Veröffentlichungstag der Anmeldung: 27.04.1988
(73) Patentinhaber: Hermann Wangner GmbH & Co. KG, D-72760 Reutlingen (DE)
(72) Erfinder: Borel, Georg, Dipl.-Ing., D-7410 Reutlingen 1 (DE)
(74) Vertreter: Abitz, Walter, Dr.-Ing.

(56) Entgegenhaltungen:
- EP-A- 0 010 311
- EP-A- 0 080 686
- DE-A- 2 706 235
- FR-A- 2 287 540
- US-A- 4 161 195

## Beschreibung

Die Erfindung betrifft eine Bespannung für den Blattbildungsteil einer Papiermaschine, z.B. ein sog. Blattbildungssieb. Die Bespannung besteht aus einem doppellagigen Gewebe, d.h., es sind zwei Lagen von Querfäden vorhanden und die Längsfäden sind mit jeder der beiden Lagen von Querfäden verwoben. Sowohl auf der Laufseite als auch auf der Papierseite sind überwiegend die Querfäden sichtbar. Die Längsfäden sind dabei je Rapport zweimal in die obere Lage der Querfäden eingebunden. Auf der Papierseite liegen die Querfäden über mindestens 80 % der Längsfäden. Daß die Anzahl der Querfäden auf der Laufseite nur halb so groß ist wie die auf der Papierseite, wird durch den größeren Durchmesser der Querfäden der unteren Lage ausgeglichen.

Ein derartiges Blattbildungssieb ist aus der DE-A-2,706,235 (Fig. 2F) bekannt. Bei diesem bekannten Blattbildungssieb verlaufen die Längsfäden trotz des zweimaligen Einbindens in die obere Lage im Gewebeinneren relativ flach, und dies hat zur Folge, daß die Webnaht, mit der bei flacher Webweise die beiden Gewebeenden zu einem endlosen Band zusammengefügt werden, eine relativ geringe Festigkeit besitzt. Außerdem wird die Webnaht bei Reinigung mit Hochdruckwasserstrahl von der Laufseite her rasch zerstört. Die Stellen, an denen sich innerhalb der Webnaht die Längs- und Kettfadenenden treffen, sind innerhalb der Webnaht beliebig verteilt. Die Kettfadenenden liegen an der Stoßstelle offen nebeneinander, d.h., jede Stoßstelle ist eine Unterbrechung des Kettfadens, so daß der Quer- oder Schußfaden der unteren Lage an der Stoßstelle der Kettfadenenden nicht gehalten wird und auf einer Breite, die zwei Bindungsrapporten entspricht, verstärkt abgeschliffen wird. Die ungebundenen freien Kettfadenenden werden beim Reinigen des Papiermaschinensiebes mit Hochdruckwasserstrahl sehr rasch zerfasert und zerstört.

Aus der EP-A-30 490 ist ein doppellagiges Blattbildungssieb bekannt, bei dem die Längsfäden zweimal je Rapport in die obere Lage der Querfäden, jedoch nur einmal in die die untere Lage der Querfäden eingebunden sind. Dieses Blattbildungssieb weist in der oberen und unteren Lage die gleiche Anzahl von Querfäden auf, so daß die zweimalige Einbindung der Längsfäden in die obere Lage der Querfäden eine Verkürzung der Querfadenflottungen auf der Papierseite zur Folge hat. Dies macht sich durch eine schlechte Abnahme der Papierbahn vom Blattbildungssieb bemerkbar.

Ein ähnliches Blattbildungssieb ist ferner aus der DE-B-2,263,476 bekannt, wobei die Längsfäden zwei- oder dreimal in die obere Lage eingebunden sind. In der unteren Lage verlaufen die Längsfäden unter zwei oder drei Querfäden und sind dadurch einem starken Verschleiß ausgesetzt. In der DE-B-2,540,490 wird dies in der Weise korrigiert, daß jeder Längsfaden höchstens mit jedem sechsten Querfaden der unteren Lage abbindet. Nachteilig ist jedoch weiterhin die geringe Entwässerungsleistung und die schlechte Blattabnahme insbesondere bei Tissuepapier.

Bei der Papierherstellung auf Doppelsiebpapiermaschinen wirkt sich störend aus, daß sich die Innenseite der Papiermaschinensiebbespannung mit dem durchströmenden Wasser füllt und dieses Wasser bei der Umlenkung der Bespannung aus den Maschen der unteren Lage herausgeschleudert wird. Infolge der hohen Geschwindigkeiten von 1500 bis 1800 m/min, mit denen Doppelsiebpapiermaschinen laufen, entsteht durch das herausgeschleuderte Wasser ein dichter Wassernebel an der ersten Umlenkstelle der Bespannung.

Aus der EP-A-80 686 ist es bekannt, bei einem doppellagigen Blattbildungssieb für eine Papiermaschine die Längsfäden in jedem Rapport zweimal in die untere Lage einzubinden, und zwar das erste Mal zusammen mit dem vorausgehenden Längsfaden und das nächste Mal zusammen mit dem nachfolgenden Längsfaden, wobei der Längsfaden zwischen zwei Einbindung en über mindestens einem Querfaden der unteren Lage verläuft. Durch diese Art der Abbindung soll sichergestellt werden, daß das Blattbildungssieb ein Querfadenläufer ist und eine dementsprechend höhere Laufzeit besitzt.

Der Erfindung liegt die Aufgabe zugrunde, eine Bespannung für den Blattbildungsteil einer Papiermaschine zu schaffen, das sich durch eine verbesserte Kombination von Retention, Entwässerungsleistung und Blattabnahme auszeichnet.

Ausgehend von einer Bespannung der eingangs genannten Art wird diese Aufgabe dadurch gelöst, daß die Längsfäden pro Rapport zweimal in die untere Lage eingebunden sind und daß an jeder Einbindestelle zwei benachbarte Längsfäden zusammenliegen, und dabei ein Längsfaden an einer Einbindestelle zusammen mit dem vorausgehenden Längsfaden und an der nächsten Einbindestelle zusammen mit dem nachfolgenden Längsfaden einbindet und jeder Längsfaden zwischen zwei Einbindungen über mindestens einen Querfaden der unteren Lage läuft.

Im Vergleich zu einem Blattbildungssieb mit gleicher Anzahl von Querfäden in der oberen und unteren Lage wird bei dem erfindungsgemäßen Blattbildungssieb die Flottungslänge der oberen Querfäden durch die mehrfache Einbindung der Längsfäden nicht verkürzt. Durch die zweifache Einbindung der Längsfäden in die obere Lage wird die Oberfläche des Gewebes zwar geschlossener, überraschenderweise nimmt die Durchläßigkeit jedoch nicht ab, sondern wird sogar noch größer. Dies dürfte darauf zurückzuführen sein, daß die Papierseite aus einer großen Anzahl querverlaufender Fäden besteht und jeder Querfaden der oberen Lage nur einmal pro Rapport durch einen Längsfaden abgebunden wird. Somit bleiben die Querfadenflottungen stark übermonoplan gegenüber den Längsfadenabkröpfungen. Der Ausdruck "übermonoplan" leitet sich davon ab, daß bei offener Webweise die Querfäden (Schuß) zunächst gerade im Gewebe liegen und die Abkröpfungen der Längsfäden (Kette) auf beiden Seiten des Gewebes hervorstehen. Beim Thermofixieren des Gewebes wird dann auf die Längsfäden eine hohe Spannung ausgeübt, so daß diese versuchen, einen geraden Verlauf einzunehmen. Dabei verformen sie die Querfäden und kröpfen diese ab, was als Kröpfungswechsel bezeichnet wird. Häufig werden Blattbildungssiebe mit solcher Längsspannung thermofixiert, daß die obersten Punkte der Längsfäden und der Querfäden in einer Ebene liegen; das Gewebe ist dann monoplan. Wird die Thermofixierung über diesen Punkt hinaus fortgesetzt, so wird die Abkröpfung der Längsfäden noch kleiner und die der Querfäden immer größer, d.h., die Querfäden stehen auf der Papierseite und je nach Konstruktion des Gewebes auch auf der Laufseite hervor. Das Blattbildungssieb ist dann auf der Papierseite übermonoplan, und die Faserbahn wird von den Querfäden getragen (Querfaden-oder Schußträger). Findet der gleiche Effekt auch auf der Laufseite statt, so nehmen die Querfäden den Abrieb auf (Querfaden-oder Schußläufer). Bei endlos gewebten Blattbildungssieben kann durch Thermofixieren keine Monoplanität oder Übermonoplanität erreicht werden, da dort die Längsfäden vom Schuß gebildet werden und daher bereits durch den Webprozeß gerade im Gewebe liegen. Die ausgeprägte Querstruktur der Papierseite der erfindungsgemäßen Bespannung ergibt in Verbindung mit der Übermonoplanität eine gute Abstützung der sich bildenden Papierbahn und erleichtert gleichzeitig die Abnahme der Papierbahn vom Blattbildungssieb. Dies ist besonders bei sehr dünnen Tissue-Papieren mit geringer Zugfestigkeit von Bedeutung. Von gleichrangiger Wichtigkeit ist für die Herstellung von Tissue-Papieren die hohe Durchlässigkeit des Gewebes. Bei Arbeitsgeschwindigkeiten der Papiermaschine von 1500 bis 1800 m/min und der hohen Verdünnung der Papiermasse müssen insbesondere bei der Herstellung von Tissue-Papieren große Wassermengen innerhalb kurzer Entwässerungsstrecken und innerhalb kürzester Zeit durch das Gewebe abgeführt werden.

Die erfindungsgemäße Bespannung eignet sich insbesondere zum Einsatz auf Doppelsieb-Pa piermaschinen. Es hat sich nämlich gezeigt, daß bei der erfindungsgemäßen Papiermaschinenbespannung das oben erwähnte Herausschleudern des Siebwassers an den ersten Umlenkstellen wesentlich verringert ist. Die Ursache hierfür ist nicht geklärt. Bei Bespannungen nach dem Stand der Technik, bei denen jeder Längsfaden pro Rapport nur einmal in die untere Lage eingebunden ist, wird die untere Hälfte des Gewebes fast ausschließlich aus freistehenden Querfadenabkröpfungen gebildet, da die Längsfäden nach dem einmaligen Einbinden wieder schräg nach oben zur Papierseite geführt werden.

Es wäre an sich zu erwarten, daß ein Gewebe mit sehr offener Struktur (DE-A-2 706 235, Fig. 2F) das Wasser nicht hält, sondern, daß das Wasser ungehindert durch das Gewebe strömt. Bei einem Gewebe mit stärkerer Verflechtung der Fäden auf der Laufseite - wie bei der erfindungsgemäßen Papiermaschinenbespannung - sollte an sich erwartet werden, daß das Wasser im Gewebe stärker zurückgehalten wird. Überraschenderweise ist dies jedoch nicht der Fall. Dies ist möglicherweise darauf zurückzuführen, daß die Längsfäden weitgehend auf der Laufseite gehalten werden, da sie zweimal die Querfäden der Laufseite einbinden. Dadurch werden die freien Räume zwischen den Querfäden auf der Laufseite verringert. Durch paarweise Führung der Längsfäden an den Abbindestellen wird die ansonsten sehr offene Laufseite teilweise abgedichtet, so daß hier das Mitschleppen von Wasser und das spätere Herausschleudern an den Umlenkstellen beträchtlich verringert wird. Dennoch bleibt das Gewebe auf der Laufseite ein Querfädenläufer. Die Flottungen der Querfäden zwischen den Einbindestellen der Längsfäden sind nämlich auf der Laufseite sehr lang, und an den Einbindestellen wirken jeweils zwei Längsfäden mit zusammengelegter Längsspannung auf die Querfäden und kröpfen diese ab.

Wegen seiner hohen Entwässerungsleistung eignet sich die erfindungsgemäße Papiermaschinenbespannung insbesondere zur Herstellung feiner Tissue-Papiere auf Doppelsiebpapiermaschinen.

Das erfindungsgemäße Blattbildungssieb ist gleichfalls für Schreib- und Druckpapiere geeignet, da es bei ausreichender Durchlässigkeit extrem hohe Querfadenzahlen in der oberen Lage ermöglicht, wodurch die Retention des Papierstoffes und die Markierung verbessert wird. Wegen der verbesserten Retention ist das erfindungsgemäße Blattbildungssieb auch für sog. "braune" Papiersorten einsetzbar, d.h., für Kraftpapiere, Verpackungspapiere auf Altpapierbasis und für Karton. Vorzugsweise ist die Bindung bezogen auf die Querfäden der unteren Lage ferner 7-, 8-, 14- oder 18-schäftig.

Die Querfäden der unteren Lagen haben zweckmäßig einen größeren Durchmesser. Der Durchmesser dieser Querfäden wird dabei nur so groß gewählt, daß die Längsfäden noch eine ausreichende Kröpfung dieser Querfäden bewirken können und daß dadurch die Längsfäden dem Abrieb weitgehend entzogen sind. Diese Abkröpfung erfolgt erst bei der Fixierung der Bespannung, so daß die Fixierspannung entsprechend gewählt werden muß, um dem Blattbildungssieb die Eigenschaft eines Querfadenläufers zu verleihen.

Die erfindungsgemäße Bespannung wird zweckmäßig in offener Webweise hergestellt, so daß die Querfäden dann die Schußfäden sind und die Längsfäden die Kettfäden. Die Herstellung eines Querfadenläufers durch Rundweben stößt auf zusätzliche Schwierigkeiten, ist jedoch gleichfalls möglich, erfordert aber Webstühle mit sehr hoher Schaftzahl oder einem Fadenteiler gemäß DE-C-3 108 189.

Die Querfäden der oberen und der unteren Lage und die Längsfäden sind zweckmäßig Kunststoff-Monofile, insbesondere Polyester-Monofile. Die Querfäden der unteren Lage und gegebenenfalls auch der oberen Lage können jedoch z.T. auch aus Polyamid bestehen.

Ausführungsbeispiele der Erfindung werden nachfolgend anhand der Zeichnung erläutert. Es zeigen:
Fig. 1 schematisch den Verlauf eines Längsfadens;
Fig. 2 in Draufsicht die Papierseite der Bespannung;
Fig. 3 in Draufsicht die Laufseite und
Fig. 4 den Verlauf eines Längsfadens in einem anderen Ausführungsbeispiel.

Gemäß Fig. 1 weist das Ausführungsbeispiel eine obere Lage 1 von Querfäden 3 und eine untere Lage 2 von Querfäden 4 auf. Die Querfadenzahl ist in der oberen Lage 1 doppelt so hoch wie in der unteren Lage 2, so daß in der oberen Lage 1 jeweils ein Querfaden 3a über einem Querfaden 4 der unteren Lage 2 liegt und der nächste Querfaden 3b in der Mitte über zwei Querfäden 4 der unteren Lage 2 liegt.

Längsfäden 5 verbinden die obere Lage 1 und die untere Lage 2. In Fig. 1 ist dabei der Verlauf eines Längsfadens 5 innerhalb eines Bindungsrapports dargestellt. Der Bindungsrapport erstreckt sich über sechzehn Querfäden 3 der oberen Lage bzw. acht Querfäden 4 der unteren Lage. Am linken Rand der Darstellung beginnend verläuft der Längsfaden 5 über einem Querfaden 3a der oberen Lage 1, dann unter zwei Querfäden 3b und 3a der oberen Lage 1, über einem Querfaden 3b der oberen Lage 1, bindet sodann mit dem fünften Querfaden 4 der unteren Lage 2 ab, verläuft zwischen beiden Lagen 1, 2, bindet mit dem achten Querfaden 4 der unteren Lage 2 ab und läuft schließlich schräg nach oben, um wieder mit dem ersten Querfaden 3a der oberen Lage 1 im nächstem Bindungsrapport abzubinden.

Jeder Längsfaden 5 bindet also innerhalb eines Bindungsrapportes mit einem Querfaden 3a ab, der über einem Querfaden 4 der unteren Lage 2 liegt, und mit einem Querfaden 3b ab, der in der Mitte über zwei Querfäden 4 der unteren Lage liegt. Zwischen den beiden Querfäden 3a und 3b der oberen Lage, mit denen der Längsfaden 5 abbindet, müssen daher zwei, vier oder eine andere geradzahlige Anzahl von Querfäden liegen, damit die Bedingung erfüllt ist, daß jeder Längsfaden innerhalb eines Rapportes mit einem Querfaden 3a abbindet, der über einem Querfaden 4 der unteren Lage 2 liegt, und mit einem Querfaden 3b abbindet, der in der Mitte über zwei Querfäden 4 der unteren Lage 2 liegt.

Das Bindungsmuster der Papierseite ist in Fig. 2 dargestellt. Man erkennt, daß benachbarte Längsfäden 5 jeweils um sechs Querfäden gegeneinander in Längsrichtung versetzt sind und jeder Bindungsrapport acht Längsfäden 5 umfaßt.

Fig. 3 zeigt in einer Ansicht von unten die Laufseite des Ausführungsbeispieles von Fig. 1 und 2. An jeder Einbindestelle liegen zwei Längsfäden 5 zusammen und binden gemeinsam einen Querfaden 4 der unteren Lage 2 ein. Die Einbindung erfolgt dabei an einer Einbindestelle mit dem links danebenliegenden Längsfaden 5 und an der nächsten, in Fig. 3 weiter oben liegenden Einbindestelle mit dem rechts danebenliegenden Längsfaden.

Man erkennt in Fig. 2 und 3, daß sowohl auf der Papierseite als auch auf der Laufseite eine ausgeprägte Querstruktur vorliegt, die die Voraussetzung für einen Querfadenträger und Querfadenläufer ist.

Bei dem Ausführungsbeispiel der Figuren 1 bis 3 folgen die beiden Einbindungen des Längsfadens 5 in die obere Lage 1 unmittelbar aufeinander, d.h., ohne, daß dazwischen eine Einbindung des Längsfadens 5 in die untere Lage 2 erfolgt. Ebenso folgen die beiden Einbindungen des Längsfadens 5 in die untere Lage 2 unmittelbar aufeinander.

In Fig. 4 ist ein Ausführungsbeispiel gezeigt, bei dem die Längsfaden 5 abwechselnd in die obere Lage 1 und in die untere Lage 2 eingebunden sind, so daß zwischen zwei Einbindungen in die obere Lage 1 eine Einbindung des Längsfadens 5 in die untere Lage 2 stattfindet. In Fig. 4 ist der Verlauf zweier benachbarter Längsfäden 5 gezeigt.

### Beispiel:

Das Gewebe hat die in den Figuren 1 bis 3 dargestellte 8-schäftige Bindung und ist offen gewebt. Die Längsfäden 5 bestehen aus Polyester-Monofil von 0,15 mm Durchmesser und sind in einer Dichte von 68 Fäden/cm angeordnet. Die Querfäden 3 der oberen Lage 1 bestehen aus Polyester-Monofil von 0,14 mm Durchmesser und sind in einer Dichte von 42 Fäd en/cm angeordnet. Die Querfäden 4 der unteren Lage 2 bestehen abwechselnd aus Polyester-Monofil und Polyamid-6.6-Monofil mit einem Durchmesser von 0,18 mm und sind in einer Dichte von 21 Fäden/cm angeordnet.

Diese Werte gelten für das fertig fixierte Gewebe. Die Fixierung wird mit einer Temperatur von ca. 200°C und mit einer solchen Spannung durchgeführt, daß der Längsfaden 5 sowohl auf der Papierseite als auch auf der Laufseite in Richtung des Gewebeinneren verlagert wird, so daß er auf der Laufseite nicht dem Abrieb ausgesetzt ist und auf der Papierseite die Blattabnahme nicht stört. Beim Fixieren längt sich das Gewebe um ca. 8 %. Die Abkröpfungshöhe der Längsfäden 5 verringert sich, und die Längsfäden verlagern sich in das Gewebeinnere. Die Querfäden 3 und 4 werden durch die Spannung der Längsfäden 5 abgekröpft, wobei sich die Breite des Gewebes um ca. 11 % verkleinert. Infolge der Querkontraktion und des Druckes und Zuges der Längsfäden 5 wölben sich die Querfäden 3, 4 an den langen Flottungen nach außen und bilden die gewünschte übermonoplane Struktur auf der Papierseite und auf der Laufseite.

## Patentansprüche

1. Bespannung für den Blattbildungsteil einer Papiermaschine mit zwei Lagen (1,2) von Querfäden (3,4) und mit Längsfäden (5), die mit beiden Lagen (1,2) von Querfäden (3,4) verwoben sind, wobei sowohl auf der Papierseite als auch auf der Laufseite überwiegend die Querfäden (3,4) sichtbar sind und die Querfadenzahl der oberen Lage (1) doppelt so groß ist wie die Querfadenzahl in der unteren Lage (2), die Längsfäden (5) pro Rapport zweimal in die obere Lage (1) der Querfäden (3) eingebunden sind, die Einbindung einmal mit einem Querfaden (3a) erfolgt, der über einem Querfaden (4) der unteren Lage liegt, und das andere Mal mit einem Querfaden (3b) erfolgt, der in der Mitte über zwei Querfäden (4) der unteren Lage liegt, und der Längsfaden (5) zwischen beiden Einbindungen unter mindestens zwei Querfäden (3) der oberen Lage (1) verläuft, dadurch **gekennzeichnet,** daß die Längsfäden (5) pro Rapport zweimal in die untere Lage (2) der Querfäden (4) eingebunden sind und die Einbindung jeweils durch zwei benachbarte Längsfäden (5) erfolgt, wobei ein Längsfaden (5) an einer Einbindestelle zusammen mit dem vorausgehenden Längsfaden (5) und an der nächsten Einbindestelle zusammen mit dem nachfolgenden Längsfaden (5) einbindet und der Längsfaden (5) zwischen beiden Einbindestellen über mindestens einem Querfaden (4) der unteren Lage (2) verläuft.

2. Bespannung nach Anspruch 1, dadurch **gekennzeichnet,** daß die obere Lage (1) eine 7-, 8-, 14-oder 16-schäftige Bindung hat.

3. Bespannung nach Anspruch 1 oder 2, dadurch **gekennzeichnet,** daß die Querfäden (3 bzw. 4) auf der Papierseite und der Laufseite gegenüber den Längsfäden (5) vorstehen, so daß der Abrieb vor allem von den Querfäden (4) der unteren Lage (2) aufgenommen wird und die Papierbahn vor allem von den Querfäden (3) der oberen Lage (1) getragen wird.

4. Bespannung nach einem der Ansprüche 1 bis 3, dadurch **gekennzeichnet,** daß die beiden Einbindungen in die obere Lage 1 und in die untere Lage 2 jeweils unmittelbar aufeinanderfolgen, ohne daß der Längsfaden (5) zwischen den beiden Einbindungen in die jeweils andere Gewebelage eingebunden ist.

5. Bespannung nach einem der Ansprüche 1 bis 3, dadurch gekennzeichnet, daß jeweils auf eine Einbindung des Längsfadens 5 in eine der beiden Lagen (1, 2) eine Einbindung in die jeweils andere Lage erfolgt.

6. Verwendung einer Bespannung nach einem der Ansprüche 1 bis 5 zur Herstellung von Tissue-Papier.

7. Verwendung einer Bespannung nach einem der Ansprüche 1 bis 5 zur Herstellung von Papier auf einer Doppelsieb-Papiermaschine.

## Claims

1. A clothing for the sheet forming section of a papermaking machine comprising two layers (1, 2) of transverse threads (3, 4) and longitudinal threads (5) interwoven with both layers (1, 2) of transverse threads (3, 4), in which both on the paper side and on the running side predominantly the transverse threads (3, 4) are visible, and the number of transverse threads in the upper layer (1) is twice the number of transverse threads in the lower layer (2), the longitudinal threads (5) are interwoven into the upper layer (1) twice in each repeat, and they interweave one time with a transverse thread (3a) disposed above a transverse thread (4) of the lower layer and the other time with a transverse thread (3b) disposed midway above two-transverse threads (4) of the lower layer, and between the two points of interweaving the longitudinal thread (5) extends under at least two transverse threads (3) of the upper layer (1), **characterized** in that the longitudinal threads (5) are interwoven twice per repeat into the lower layer (2) of the transverse threads (4), and each time the interweaving is performed by two adjacent longitudinal threads (5), one longitudinal thread (5) interweaving at a point of interweaving together with the preceding longitudinal thread (5) and at the next following point of interweaving together with the following longitudinal thread (5), and the longitudinal thread (5) extends between the two points of interweaving over at least one transverse thread (4) of the lower layer (2).

2. Clothing according to claim 1, **characterized** in that the upper layer (1) has a 7-, 8-, 14-, or 16-harness weave.

3. Clothing according to claim 1 or 2, **characterized** in that the transverse threads (3 and 4, respectively) project relative to the longitudinal threads (5) on the paper side and on the running side so that wear primarily concentrates on the transverse threads (4) in the lower layer (2), and the paper sheet is primarily carried by the transverse threads (3) in the upper layer (1).

4. Clothing according to one of claims 1 to 3, **characterized** in that the two points of interweaving with the upper layer (1) and with the lower layer (2) directly follow each other, without the longitudinal thread (5) interweaving with the respective other fabric layer in-between the two points of interweaving.

5. Clothing according to one of claims 1 to 3, **characterized** in that each interweaving of the longitudinal thread (5) with one of the two layers (1, 2) is followed by interweaving with the respective other layer.

6. The use of a clothing according to one of claims 1 to 5 for the manufacture of tissue paper.

7. The use of a clothing according to one of claims 1 to 5 for the manufacture of paper on a twin wire papermaking machine.

## Revendications

1. Entoilage pour la partie de formation de feuilles d'une machine à papier, comportant deux couches (1, 2) de fils transversaux (3, 4) et des fils longitudinaux (5) qui sont tissés avec les deux couches (1, 2) de fils transversaux (3, 4), dans lequel ce sont essentiellement les fils transversaux (3, 4) qui sont visibles, aussi bien sur la face en papier que sur la face roulante, et le nombre de fils transversaux de la couche supérieure (1) est le double du nombre de fils transversaux de la couche inférieure (2), les fils longitudinaux (5) sont croisés deux fois par rapport d'armure dans la couche supérieure (1) des fils transversaux (3), le croisement s'effectue une fois avec un fil transversal (3a), qui est situé au-dessus d'un fil transversal (3) de la couche inférieure, et l'autre fois avec un fil transversal (3b) qui est situé au milieu, au-dessus de deux fils transversaux (4) de la couche inférieure, et le fil longitudinal (5) passe, entre les deux croisements, au-dessous d'au moins deux fils transversaux (3) de la couche supérieure (1), caractérisé en ce que les fils longitudinaux (5) sont croisés dans la couche inférieure (2) des fils transversaux (4) à raison de deux fois par rapport d'armure et l'entrelacement s'effectue à chaque fois au moyen de deux fils longitudinaux (5) voisins, un fil longitudinal (5) croisant le fil longitudinal précédent en un point de croisement et le fil longitudinal suivant au point de croisement suivant, et le fil longitudinal (5) passant, entre deux points de croisement, par-dessus au moins un fil transversal (4) de la couche inférieure (2).

2. Entoilage selon la revendication 1, caractérisé en ce que la couche supérieure (1) a un assemblage à 7, 8, 14 ou 16 passages de fil.

3. Entoilage selon la revendication 1 ou 2, caractérisé en ce que les fils transversaux (3 et 4) dépassent les fils longitudinaux (5) sur la face en papier et sur la face roulante, de sorte que l'usure par frottement est surtout reçue par les fils transversaux (4) de la couche inférieure (2) et la bande de papier est surtout portée par les fils transversaux (3) de la couche supérieure (1).

4. Entoilage selon l'une de revendications 1 à 4, caractérisé en ce que les deux croisements avec la couche supérieure (1) et avec la couche inférieure (2) se suivent toujours directement, sans que le fil longitudinal (5) soit croisé, entre les deux croisements, dans l' autre couche de tissu respective.

5. Entoilage selon l'une des revendications 1 à 3, caractérisé en ce que chaque croisement du fil longitudinal (5) dans une des deux couches (1, 2) est suivi d'un croisement respectivement dans l'autre couche.

6. Utilisation d'un entoilage selon l'une des revendications 1 à 5 pour la fabrication de papier-tissu.

7. Utilisation d'un entoilage selon l'une des revendications 1 à 5 pour la fabrication de papier avec une machine à papier à double tamis.
